# EUROPÄISCHE PATENTSCHRIFT

(11) **EP 1 428 660 B1**
(45) Veröffentlichungstag und Bekanntmachung des Hinweises auf die Patenterteilung: **23.05.2007**
(21) Anmeldenummer: 03028072.1
(22) Anmeldetag: 09.12.2003
(51) Int. Cl.: B41F 13/193

(54) **Gummituchzylinder für Offset-Druckmaschinen**
Blanket cylinder for an offset printing maschine
Cylindre porte-blanchet pour une machine d'impression offset

(30) Priorität: 11.12.2002 DE 10258048
(43) Veröffentlichungstag der Anmeldung: 16.06.2004
(73) Patentinhaber: M.A.N.-ROLAND Druckmaschinen Aktiengesellschaft, 63012 Offenbach (DE)
(72) Erfinder: Knauer, Peter, 86692 Münster/Lech (DE); Endisch, Martin, 86637 Wertingen (DE)
(74) Vertreter: Ulrich, Thomas

(56) Entgegenhaltungen:
- EP-A- 1 086 813
- DE-A- 2 701 670
- DE-B- 1 082 601
- US-A- 6 105 498

## Beschreibung

Die Erfindung betrifft einen Gummituchzylinder nach dem Oberbegriff des Anspruchs 1.

In Offset-Rotationsdruckmaschinen wird bekanntlich das Druckbild vom Platten- bzw. Formzylinder auf den Gummituchzylinder und von diesem auf das über den Druckzylinder laufende Papier übertragen. Die Übertragung der Farbe, sowohl von der Druckform auf das Gummituch, wie auch vom Gummituch auf das Papier ist nur dann möglich, wenn ein bestimmter Mindestdruck, der sogenannte Liniendruck zwischen Gummituch- und Platten-, bzw. Formzylinder, vorhanden ist.

Hier ergibt sich ein Problem für die Qualitätssicherung aus der Forderung nach immer grösserer Produktivität, bzw. durch das Bestreben, möglichst leichte und kostengünstige Druckzylinder herzustellen. Gerade der sogenannte kanallose Druck, insbesondere also die Sleevetechnik, die sich durch ein auf eine Hülse kanallos aufgebrachte Druckform und/oder kanallos aufgebrachtes Gummituch auszeichnet, erlaubt wegen der verringerten Schwingungsanregung aufgrund der fehlenden Zylinderkanäle eine reduzierte Steifigkeit. Damit wird das Längen/Dickenverhältnis der Druckzylinder, bzw. ihre relative Steifigkeit bezüglich einer Durchbiegung immer ungünstiger. Dies hat zur Folge, dass sich während des Druckbetriebes die Form und Lage der Druckzylinder zueinander unerwünscht verändern, d.h. dass die Druckzylinder sich durchbiegen.

Die Lageveränderung in Folge einer Durchbiegung ändert die Druckbeistellung, d.h. den Anstelldruck zwischen den im Druckwerk zusammenwirkenden Druckzylindern, der über die Zylinderbreite gesehen ungleichmässig wird. Ermittelt in Wertzahlen wird diese Druckbeistellung in der Regel durch die Messung der sogenannten Abdruckbreite, d.h. der Breite der Zone, die bei zueinander angestellten, d.h. auf Pressung gefahrenen Zylindern den Kontaktbereich der Zylinder definiert. Diese Messung ist beim Offsetdruck besonders einfach, da hier immer ein Zylinder eines Zylinderpaares eine kompressible (weiche) Oberfläche aufweist.

Durch die damit verbleibende mechanische Fehlausrichtung können sich bekanntlich im Druckspalt des Gummizylinders Falten in der geförderten Papierbahn bilden, wenn sich die Papierbahn hier wegen der voran beschriebenen Lageveränderung über die Breite mit einem unregelmässigen Geschwindigkeitsprofil bewegt, wobei die Mitte der Papierbahn sich schneller bewegt als die Aussenseite der Bahn, was zu Faltenbildung und damit zu Druckpasserproblemen führt. Um derartige Druckpasserprobleme entgegenzuwirken werden heute unterschiedliche Methoden angewandt. So kommen Bildregler zum Einsatz, die die Bahnbreite beeinflussen. Die Bildregler sind bekanntlich rotierende Rädchen, die breitenmindernde Furchen in die Bahn pressen. Zur Beseitigung dieses Problems wird bei der DE 44 36 973 A1 eine weitere Methode beschrieben: Gummitücher (hier Gummisleeves, also Gummihülsen) werden über der Bahnbreite in ihrer Oberflächengeometrie konkav oder konvex ausgestaltet, d.h. ein Dickenprofil dadurch variiert, dass die Mantelfläche in Achsrichtung des Zylinders eine konvexe oder konkave Form auf dem Gummituchzylinder annimmt. D.h., es werden insbesondere konkav geschliffene Gummitücher/Gummisleeves und kankav geschliffene Zylinderoberflächen in Verbindung mit flachen Gummitüchern/Gummisleeves beschrieben.

Weiterhin hat man aber auch schon die oben beschriebenen Druckpasserprobleme mittels einer entsprechend platzierten Unterlage in Form einer eingelegten Folie zwischen Gummituchzylinder und Gummituch zu eliminieren versucht. So beschreibt die EP 0 704 301 B1 eine dünne Zwischenschicht zur Justage und besseren Verankerung eines Gummituches auf einem Gummituchzylinder in Form einer selbstklebenden Kunstoff-Folie. Dazu weist die Oberfläche des Gummituchzylinders eine entsprechend der Dicke der dünnen Folie einen abgesetzten Bereich in Form einer Durchmesserverringerung auf.

Hiervon ausgehend ist es nun Aufgabe der vorliegenden Erfindung, einen Gummituchzylinder so weiterzubilden, dass eine Qualitätssicherung im Rotationsdruck möglich ist, bei der die Fördercharakteristik eines Gummituches beeinflussbar ist, ohne das Gummituch an der Oberfläche konvex oder konkav schleifen zu müssen oder sonstige Massnahmen am Gummituch vornehmen zu müssen und die Massnahmen am Gummituchzylinder einfach und kostengünstig zu halten.

Die Aufgabe wird erfindungsgemäß mit den Merkmalen des Patentanspruchs 1 gelöst.

Diese Massnahme kann sowohl auf spaltose als auch auf spaltbehaftete Gummisleeves angewandt werden.

Die Erfindung soll nachfolgend an zwei Ausführungsbeispielen erläutert werden. Es zeigen stark schematisiert
- Fig. 1: einen Gummituchzylinder mit konkav geschliffenen Zylinderoberfläche, auf diese ein Gummituch mit flacher Oberfläche gelagert werden kann, wobei diesem Gummituch eine konkav verlaufende Oberseite eingeprägt wird, gemäss dem Stand der Technik nach der DE 44 36 973 A1,
- Fig. 2: einen erfindungsgemäss ausgeführten Gummituchzylinder mit einem entsprechend der Dicke einer dünnen Folienauflage abgesetzten Oberflächenbereich in Form einer Durchmesserverringerung und konkav gefertigter aufgelegter Folie und
- Fig. 3: einen Gummituchzylinder gemäss der Fig. 2 mit konkav angeschliffenem abgesetzten Oberflächenbereich und eingelegter Folie.

Fig. 1 zeigt also einen Gummituchzylinder 1 mit einer konkav geschliffenen Zylinderoberfläche 2, wofür ein flaches Gummituch verwendet werden kann, dem so ein konkaves Oberflächenprofil aufgezwungen wird, so dass die seitlichen Enden der Oberfläche des Gummituches radial weiter von der Drehachse des sich darunter befindlichen Gummituchzylinders 1 entfernt sind als die Mitte des Gummituches. Das daraus resultierende Oberflächengeschwindigkeitsprofil verbessert das Förderverhalten hinsichtlich einer Papierbahn und vermeidet Faltenbildung. Dennoch ist der Schleifvorgang am Gummituchzylinder aufwändig.

Fig. 2 zeigt einen erfindungsgemässen Gummituchzylinder 3 mit einem parallel zur Drehachse verlaufenden abgesetzten Oberflächenbereich 4 in Form einer konstanten Durchmesserverringerung. In diesen Oberflächenbereich 4 ist eine zumindest an der Aussenseite konkav gefertigte Folie 5 eingelegt, die den Oberflächenbereich 4 komplett ausfüllt und der Mantelfläche des Gummituchzylinders 3 indirekt eine zur Mitte symmetrisch verlaufende konkave Gestalt verleiht.

Die konkav gefertigte Folie 5 kann eine selbstklebende Kunststoff-Folie sein, die leicht austauschbar ist. Die Folie 5 kann natürlich auch selbst als austauschbare Hülse ausgebildet sein. Die Folie 5 hilft einerseits das Gummituch (kanalbehaftet oder als Hülse) auf dem Zylinder zu justieren und andererseits eine optimale Haftung auf dem Walzenkern zu bieten.

Fig. 3 zeigt einen Gummituchzylinder 6 gemäss der Fig. 2, der jedoch einen abgesetzten Oberflächenbereich 7 aufweist, der symmetrisch zur Mitte konkav angeschliffen ist. In diesen Oberflächenbereich 7 kann eine plan oder ebenfalls konkav gefertigte Folie 8 eingebracht werden.

## Patentansprüche

1. Gummituchzylinder einer Offset-Druckmaschine zur Aufnahme eines flachen Gummituches aus elastisch verformbarem Material oder einer Gummihülse, **dadurch gekennzeichnet, dass** in der Druckbreite ein abgesetzter Oberflächenbereich (4, 7) in Form einer Durchmesserverringerung vorgesehen ist, in den eine Folie (5, 8) eingebracht ist, die den Oberflächenbereich (4, 7) ausfüllt.

2. Gummituchzylinder nach Anspruch 1, **dadurch gekennzeichnet, dass** der abgesetzte Oberflächenbereich (7) symmetrisch zur Mitte des Gummituchzylinders (6) etwas konkav angeschliffen ist, in den eine Folie (8) eingelegt ist, die den Oberflächenbereich (7) ausfüllt.

3. Gummituchzylinder nach Anspruch 1, **dadurch gekennzeichnet, dass** der abgesetzte Oberflächenbereich (4) im wesentlichen parallel zur Drehachse des Gummituchzylinders (3) verläuft und in Form einer im wesentlichen konstanten Durchmesserverringerung vorgesehen ist, in den eine zumindest an der Aussenseite konkav gefertigte Folie (5) eingebracht ist, die den Oberflächenbereich (4) ausfüllt.

## Claims

1. A blanket cylinder of an offset printing machine for receiving a flat blanket of an elastically deformable material or a rubber sleeve, **characterised in that**, provided in the printing width, there is a recessed surface region (4, 7) in the form of a reduction in diameter into which a film (5, 8) is incorporated which fills the surface region (4, 7).

2. A blanket cylinder according to Claim 1, **characterised in that** the recessed surface region (7) is ground somewhat concavely symmetrically to the centre of the blanket cylinder (6), in which a film (8) is inserted which fills the surface region (7).

3. A blanket cylinder according to Claim 1, **characterised in that** the recessed surface region (4) extends substantially parallel to the axis of rotation of the blanket cylinder (3) and is provided in the form of a substantially constant reduction in diameter, in which a film (5) is incorporated, which is manufactured to be at least outwardly concave and which fills the surface region (4).

## Revendications

1. Cylindre porte-blanchet d'un machine à imprimer offset destinée à recevoir un blanchet plat en matière élastiquement déformable ou un manchon en caoutchouc,
**caractérisé en ce que**
sur le côté impression, on prévoit une zone de surface décalée (4, 7) formant une réduction du diamètre, dans laquelle on place une feuille (5, 8) qui remplit la zone de surface (4, 7).

2. Cylindre porte-blanchet selon la revendication 1,
**caractérisé en ce que**
la zone de surface décalée (7) est polie de façon légèrement concave symétriquement au milieu du cylindre porte-blanchet (6), et dans cette zone on insère une feuille (8) qui remplit la zone de surface (7).

3. Cylindre porte-blanchet selon la revendication 1,
**caractérisé en ce que**
la zone de surface décalée (4) est essentiellement parallèle à l'axe de rotation du cylindre porte-blanchet (3) et prévue sous la forme d'une réduction du diamètre pour l'essentiel constante, est dans cette zone on insère une feuille (5) concave au moins sur le côté extérieur, et qui remplit la zone de surface (4).
